# EUROPÄISCHE PATENTSCHRIFT

(11) **EP 0 956 368 B1**
(45) Veröffentlichungstag und Bekanntmachung des Hinweises auf die Patenterteilung: **17.07.2002**
(21) Anmeldenummer: 97954943.3
(22) Anmeldetag: 22.12.1997
(51) Int. Cl.: C21B 7/24

(54) **VORRICHTUNG ZUM DIREKTEN BEOBACHTEN DES BESCHICKUNGSVORGANGS IM INNERN EINES SCHACHTOFENS**
DEVICE FOR DIRECTLY MONITORING THE CHARGING PROCESS ON THE INSIDE OF A SHAFT FURNACE
DISPOSITIF POUR LE CONTROLE DIRECT DU PROCESSUS DE CHARGEMENT A L'INTERIEUR D'UN FOUR A CUVE

(30) Priorität: 29.01.1997 LU 90013
(43) Veröffentlichungstag der Anmeldung: 17.11.1999
(73) Patentinhaber: PAUL WURTH S.A., 1122 Luxembourg (LU)
(72) Erfinder: BERNARD, Gilbert, L-7382 Helmdange (LU); BREDEN, Emile, L-6170 Godbrange (LU); LONARDI, Emile, L-4945 Bascharage (LU); THILLEN, Guy, L-9234 Diekirch (LU); LEMMER, Pol, D-54298 Igel (DE); BOLOGNA, Aldo, B-6700 Arlon (BE)
(74) Vertreter: Beissel, Jean
(86) Internationale Anmeldenummer: EP9707249
(87) Internationale Veröffentlichungsnummer: WO9832882

(56) Entgegenhaltungen:
- PATENT ABSTRACTS OF JAPAN vol. 010, no. 390 (C-394), 26.Dezember 1986 & JP 61 177304 A (NIPPON STEEL CORP), 9.August 1986,
- PATENT ABSTRACTS OF JAPAN vol. 012, no. 047 (C-475), 12.Februar 1988 & JP 62 192511 A (KOBE STEEL LTD), 24.August 1987,
- PATENT ABSTRACTS OF JAPAN vol. 005, no. 049 (C-049), 8.April 1981 & JP 56 003606 A (KOBE STEEL LTD), 14.Januar 1981,
- PATENT ABSTRACTS OF JAPAN vol. 009, no. 306 (C-317), 3.Dezember 1985 & JP 60 145306 A (SHIN NIPPON SEITETSU KK), 31.Juli 1985,
- PATENT ABSTRACTS OF JAPAN vol. 005, no. 089 (C-058), 10.Juni 1981 & JP 56 033412 A (KAWASAKI STEEL CORP), 3.April 1981,
- PATENT ABSTRACTS OF JAPAN vol. 008, no. 034 (C-210), 15.Februar 1984 & JP 58 197207 A (KAWASAKI SEITETSU KK), 16.November 1983,
- PATENT ABSTRACTS OF JAPAN vol. 009, no. 032 (C-265), 9.Februar 1985 & JP 59 177310 A (SUMITOMO KINZOKU KOGYO KK), 8.Oktober 1984,
- PATENT ABSTRACTS OF JAPAN vol. 009, no. 012 (C-261), 18.Januar 1985 & JP 59 162211 A (SUMITOMO KINZOKU KOGYO KK), 13.September 1984,
- PATENT ABSTRACTS OF JAPAN vol. 098, no. 001, 30.Januar 1998 & JP 09 235605 A (KOBE STEEL LTD), 9.September 1997,

## Beschreibung

Die vorliegende Erfindung betrifft eine Vorrichtung zum direkten Beobachten des Beschickungsvorgangs im Innern eines Schachtofens während dessen Betriebs, insbesondere eines Hochofens.

Es ist bekannt, daß für einen optimalen Betrieb eines Schachtofens, zum Beispiel eines Hochofens eine möglichst gleichmäßige Ofenbeschickung von entscheidender Bedeutung ist. In größeren Hochöfen wurde deshalb der klassische Glockenverschluß durch glockenlose Gichtverschlüsse mit winkelverstellbaren Drehschurren ersetzt, die einen gezielten Aufbau der Beschickungssäule im Hochofen ermöglichen. Um den Aufbau der Beschickungssäule in der Praxis gezielt steuern zu können, erfaßt man das Oberflächenprofil des Möllers im Hochofen mittels spezieller Meßvorrichtungen und steuert die Bewegungen der winkelverstellbaren Drehschurre in Abhängigkeit des ermittelten Oberflächenprofils.

Als Meßvorrichtungen zum Bestimmen des Oberflächenprofil des Möllers haben sich in der Praxis vor allem Meßlanzen durchgesetzt, die durch eine seitliche Öffnung in der Schachtofenwand oberhalb der Beschickungssäule, radial in den Hochofen einfahrbar sind und mindestens eine Profilsonde zum mechanischen oder berührungslosen Abtasten der Mölleroberfläche aufweisen. Aus der US-A-4,326,337 ist zum Beispiel eine Meßlanze bekannt die als Profilsonde ein Senklot aufweist das an einem Drahtseil befestigt ist, welches über eine Drehtrommel abläuft. Gemessen wird die abgerollte Drahtseillänge beim Auftreffen des Senklots auf der Mölleroberfläche. Aus der DE-A-32 33 986 ist bekannt in das Senklot einen Ultraschallsensor einzubauen um die Oberfläche berührungslos abzutasten und somit ein Einschlagloch des Senklots in der Mölleroberfläche zu vermeiden. Aus der EP-A-O 291 757 ist bekannt in das vordere Ende der Meßlanze eine schwenkbare Radarsonde einzubauen, die es erlaubt die Mölleroberfläche mittels Radarwellen berührungslos abzutasten.

Um den Aufbau der Beschickungssäule gezielt anhand des ermittelten Oberflächenprofils steuern zu können, muß man jedoch auch die Beschickungscharakteristik (das heißt die Fallkurven) der Beschickungsvorrichtung für das jeweilige Beschickungsgut kennen. Diese Beschickungscharakteristik wird bei Inbetriebnahme einer neuen Beschickungsvorrichtung anhand von Versuchen mit unterschiedlichen Beschickungsparametern gemessen und in Tabellen oder mathematischen Modellen zusammengefaßt. Diese Beschickungscharakteristik verändert sich jedoch mit der Zeit, zum Beispiel durch Erosion der Gleitflächen in der Beschickungsvorrichtung. Weiterhin ist festzustellen, daß für ein nicht getestetes Beschickungsgut, beziehungsweise für veränderte Beschickungsparameter, natürlich keine zuverlässige Beschickungscharakteristik zur Verfügung steht. Bei einem Ofenstillstand kann die Beschickungscharakteristik natürlich nachgeprüft und/oder ergänzt werden. Während des Betriebs des Hochofens kann man jedoch nur durch Vergleiche des ermittelten Oberflächenprofils mit dem vorausberechneten Oberflächenprofil indirekte Rückschlüsse betreffend Veränderungen der Beschickungscharakteristik ziehen. Diese Rückschlüsse sind jedoch äußerst unzuverlässig, da das ermittelte Oberflächenprofil einerseits relativ ungenau ist und anderseits zeitversetzt zum Beschickungsvorgang ist. In der Tat können mit den bekannten Profilsonden zuverlässige Profilmessungen nur in den Beschickungspausen und nicht während des Beschickungsvorganges selbst erfolgen.

Um diesen Nachteil zu umgehen, wird in der JP-A-62 192511 eine Impaktsonde vorgeschlagen, die eine direkte Beobachtung des Beschickungsvorganges erlaubt. Diese Sonde umfasst ein langgestrecktes Element, das oberhalb des Möllers quer durch den Hochofen durchgeführt wird. Beiderseits des Ofens sind an dem langgestreckten Element Schwingungssensoren angebracht, welche die durch einen herabfallenden Chargiergutbrocken in der Sonde erzeugten akustischen Schwingungen erfassen. Mittels einer Laufzeitmessung wird anschließend der Aufschlagort des Chargiergutbrockens auf dem langgestreckten Element bestimmt.

Eine andere Vorrichtung zum direkten Beobachtung des Beschickungsvorgangs ist in der JP-A-56 003606 beschrieben. Es handelt sich um eine Lanze mit mehreren in axialer Richtung verteilten Piezoelementen, die zwischen der Beschickungsglocke und dem Möller in den Hochofen hineinragt. Beim Auftreffen von Chargiergut auf eines der Piezoelemente erzeugt dieses ein elektrisches Signal anhand dessen der Ort des Auftreffens des Chargierguts auf der Lanze bestimmt werden kann. Der Nachteil hierbei liegt darin, dass die eigentlichen Sensoren, d.h. die Piezoelemente dem auftreffenden Beschickungsgut direkt ausgesetzt sind wodurch sich deren Lebensdauer stark verringert.

Die JP-A-61 177304 beschreibt eine Vorrichtung zum direkten Beobachten des Beschickungsvorgangs, bei der eine in den Hochofen einführbare Messlanze in ihrem Inneren mehrere Gasleitungen aufweist, von denen jede an ihrem vorderen Ende eine Öffnung auf der Oberseite der Messlanze ausbildet. Werden die Gasleitungen mit einem Gas beaufschlagt, strömt dieses durch die Messlanze und tritt an den jeweiligen Öffnungen in der Messlanze aus. Trifft Chargiergut auf eine der Öffnungen auf, wird diese kurzzeitig zumindest teilweise verschlossen und es kommt zu einer Druckänderung im Inneren der Gasleitung. Diese Druckänderung wird durch ein der jeweiligen Gasleitung zugeordnetes Druckmessgerät detektiert und so das Auftreffen eines Chargiergutteiles an dem der jeweiligen Öffnung entsprechenden Stelle der Messlanze registriert.

Der Nachteil dieser Vorrichtung liegt darin, dass die Öffnungen in der Mantelfläche der Messlanze häufig durch auftreffende Beschickungsgutteilchen verstopfen. Der Druck in der verstopften Gasleitung steigt dauerhaft an und die Messergebnisse werden verfälscht.

Der vorliegenden Erfindung liegt deshalb die Aufgabe zugrunde, eine Vorrichtung zum direkten Beobachten des Beschickungsvorgangs im Innern eines Schachtofens zu schaffen, denen Funktion durch direkt auf die Meßlanze auftreffendes Beschickungsgut nicht beeinträchtigt wird.

Diese Aufgabe wird erfindungsgemäß durch eine Vorrichtung nach Anspruch 1 gelöst.

Die Vorrichtung umfaßt eine Meßlanze, die derart oberhalb der Beschickungssäule in dem Schachtofen angeordnet ist, daß sie beim Beschickungsvorgang dem aus einer Beschickungsvorrichtung herausfallendem Beschickungsgut ausgesetzt ist, und Sensormittel welche die Position des herabfallenden Schüttguts relativ zur Meßlanze erfassen. Die Meßlanze kann dabei fest in dem Schachtofen angeordnet sein. In einer bevorzugten Ausführung ist die Meßlanze jedoch, wie bekannte Meßlanzen für den Hochofen, durch eine seitliche Abdichtvorrichtung in der Schachtofenwand oberhalb der Beschickungssäule radial in den Schachtofen einfahrbar, wobei die Meßlanze im eingefahrenem Zustand beim Beschickungsvorgang dem aus einer Beschickungsvorrichtung herausfallendem Beschickungsgut ausgesetzt ist.

Erfindungsgemäß umfassen die Sensormittel mehrere in Längsrichtung der Messlanze hintereinander angeordnete Kammern, wobei jede Kammer eine zumindest teilweise elastischen Wandung aufweist, die während des Beobachtungsvorgangs dem Beschickungsgut unmittelbar ausgesetzt ist und sich beim Auftreffen eines Beschickungsgutteils verformt. Es ist hierbei anzumerken, dass die teilweise elastische Wandung einstückig in die Mantelfläche der Messlanze integriert sein kann.

Jede Kammer kann beispielsweise mit einem Fluid beaufschlagbar sein und ihr kann ein Detektor zum Erfassen der durch die Verformung der elastischen Wandung hervorgerufene Änderung des Fluiddrucks in der jeweiligen Kammer zugeordnet sein. Ein auf die teilweise elastische Wandung auftreffendes Beschickungsgutteil verformt diese Wandung kurzzeitig in Richtung der Kammer, wodurch sich eine Reduzierung des Kammervolumens ergibt. Diese Reduzierung des Kammervolumens lässt ihrerseits den Fluiddruck in der Kammer kurzfristig ansteigen und der resultierende Druckstoß wird von dem Detektor erfasst und beispielsweise in ein elektrisches Signal umgewandelt wird. Die von den verschiedenen Detektoren erzeugten elektrischen Signale werden anschließend ausgewertet um die Verteilung der auftreffenden Materialteile auf der Messlanze zu errechnen. Unmittelbar nach dem Aufprall nimmt die teilweise elastische Wandung ihre ursprüngliche Form unter dem Einfluss der elastischen Rückstellkraft wieder ein.

Da die Kammern durch die teilweise elastische Wandung in Richtung der auftreffenden Beschickungsgutteile hin verschlossen sind, sind bei der vorliegenden Vorrichtung in der Mantelfläche der Messlanze keine Öffnungen ausgebildet, die durch Beschickungsgut verstopfen können. Ein weiterer Vorteil gegenüber dem Stand der Technik liegt in der vergrößerten aktiven Fläche der jeweiligen Kammer. Ist beim Stand der Technik die Größe der aktiven Fläche durch den nicht beliebig vergrößerbaren Querschnitt der Öffnung gegeben, kann bei der Ausgestaltung als Kammer die Größe der teilweise flexiblen Wandung im wesentlichen an jedes gewünschte örtliche Auflösungsvermögen angepasst werden.

In einer bevorzugten Ausgestaltung der Erfindung ist in jeder der Kammern ein radial verschiebbarer Kolben angeordnet, wobei der Kolben bei einer Verformung der elastischen Wandung durch ein auftreffendes Beschickungsgutteils im wesentlichen radial verschoben wird. Der Kolben ist dabei vorzugsweise mittels eines elastischen Mittels gegen die teilweise elastische Wandung vorgespannt.

Mit dieser Meßlanze lassen sich also während dem Beschickungsvorgang die Fallkurven des Beschickungsguts erfassen. Veränderungen in der Beschickungscharakteristik der Beschickungsvorrichtung lassen sich folglich während des Ofenbetriebs unmittelbar feststellen. Hierdurch können diese Veränderungen in den Tabellen und/oder mathematischen Modellen, anhand derer die Beschickungsvorrichtung gesteuert wird, berücksichtigt werden. Tabellen und/oder mathematische Modelle für Beschickungsgut mit neuartigen Parametern lassen sich ohne weiteres während des Ofenbetriebs erstellen. Dies trägt nicht unwesentlich zur Optimierung der Beschickung eines Hochofens bei. Weiterhin lassen festgestellte Veränderungen in der Beschickungscharakteristik Rückschlüsse auf Abnutzungen (z. B. durch Erosion der Gleitflächen) in der Beschickungsvorrichtung selbst zu. Die vorgeschlagene Vorrichtung kann zum Beispiel dazu benutzt werden, um festzustellen wann die Drehschurre in einem glockenlosen Gichtverschluß ersetzt werden muß. Hier werden die Wartungskosten für die Beschickungsvorrichtung reduziert und die wartungsbedingten Stillstandszeiten des Ofens können gegebenenfalls verkürzt werden.

Es ist anzumerken, dass die Ausgestaltung der Sensormittel als Kammern mit zumindest teilweiser elastischer Wandung den Vorteil aufweist, dass die Größe der teilweise aktiven Wandung im wesentlichen an jede gewünschte örtliche Auflösungsvermögen angepaßt werden kann. Hierdurch lässt sich die aktive Fläche der Sensormittel an die jeweiligen Gegebenheiten anpassen. Darüber hinaus kann in der Druckkammervariante keine in der Mantelfläche der Meßlanze ausgebildete Öffnung durch Beschickungsgut verstopfen.

Die Kammer kann weiterhin mindestens eine Auslaßöffnung für das Fluid derart aufweisen, daß das Fluid von einer Fluidzufuhr durch die Kammer zu der Auslaßöffnung strömt und hierdurch ein Strömungskanal ausgebildet wird, wobei die teilweise elastische Wandung beim Auftreffen eines Beschickungsgutteiles den Querschnitt des Strömungskanals verkleinert. Hierdurch steigt der Strömungswiderstand des Strömungskanals kurzzeitig an und es kommt zu einem Anstieg des statischen Drucks in der Fluidzufuhr. In dieser Variante ist die Druckkammer vorzugsweise derart ausgestaltet, daß sie eine sehr geringe Höhe aufweist. Hierdurch erreicht man ein sehr hohes Ansprechvermögen der Sensormittel, und der beobachtete Druckanstieg ist deutlich höher und deutlich länger als der Druckstoß bei einer geschlossenen Druckkammer.

Die Auslaßöffnung für das Fluid ist vorzugsweise im Inneren der Meßlanze angeordnet. Auf diese Weise kann die Öffnung nicht durch Materialteile verstopfen. Das ausströmende Fluid wird dann beispielsweise über einen Rücklaufkanal zu dem hinteren Ende der Meßlanze gefördert und kann hier wiederverwendet werden. Es ist anzumerken, daß das Fluid gegebenenfalls auch als Kühlmittel für die Fluidzelle verwendet werden kann.

In der Druckkammer der Fluidzelle ist vorteilhaft ein radial (bezüglich der Meßlanze d.h. in Richtung des Aufpralls der Beschickungsgutteile) verschiebbarer Kolben angeordnet, der den Strömungskanal auf der der teilweise elastischen Wandung zugewandten Seite begrenzt. Der Kolben "schwebt" im Betrieb auf dem strömenden Fluid und wird bei einem Impakt eines Beschickungsgutteiles durch die teilweise elastische Wand in Richtung des Strömungskanals beschleunigt um diesen zu verengen.

Zur Vermeidung einer ungewollten Auslösung der Fluidzelle durch Vibrationen der Meßlanze kann der Kolben durch ein elastisches Mittel, z.B. eine Spiralfeder gegen die teilweise elastische Wandung leicht vorgespannt wird. Das elastische Mittel kann beispielsweise zwischen dem Grund der Druckkammer und dem Kolben angeordnet sein und so verhindern, daß der Strömungskanal aufgrund von Vibrationen der Meßlanze verengt wird.

Ein besonders gutes Ansprechverhalten der Fluidzelle läßt sich erreichen, wenn die Auslaßöffnung(en) der Druckkammer derart positioniert und dimensioniert ist(sind), daß sie beim Verfahren des Kolbens durch diesen vollständig verschlossen werden. Beim Auftreffen eines Materialteiles auf die entsprechende Fluidzelle wird das Ausströmen von Fluid aus der Druckkammer vollständig unterbunden und der gemessene Druckanstieg wird maximal.

Da sich bei den vorbeschriebenen Varianten der Fluidzellen die durch den Aufprall eines Materialteiles hervorgerufene Druckänderung unmittelbar in der Fluidzufuhr bemerkbar machen, kann der Detektor zum Erfassen der Änderung des Fluiddrucks in der jeweiligen Fluidzelle eine Druckänderung in der Fluidzufuhr erfassen. Es ist somit möglich, den Detektor außerhalb der Meßlanze anzuordnen und ihn vor den hohen Temperaturen im Inneren des Schachtofens zu schützen.

Um die Sensormittel in den Meßpausen vor dem herabfallenden Material zu schützen weist die erfindungsgemäße Vorrichtung vorteilhaft eine Schutzhülse auf, die die Meßlanze auf einer bestimmten Länge umgibt und die mittels eines Antriebs in Längsrichtung der Meßlanze zwischen einer Schutzstellung und einer Arbeitsstellung verschiebbar ist, wobei die Schutzhülse die Sensormittel in der Schutzstellung überdeckt und in der Arbeitsstellung freigibt.

Um Kosten zu sparen ist zweckmäßig mindestens eine zweite Meßfunktion in der Meßlanze untergebracht. So kann die Meßlanze zum Beispiel zusätzlich mindestens ein Meßelement zum Abtasten des Schüttprofils im Hochofen tragen und/oder zusätzlich als Gassonde und/oder Temperatursonde ausgebildet sein.

Im folgenden wird nun eine Ausgestaltung der Erfindung anhand der beiliegenden Figuren beschrieben. Es zeigen:
- Fig.1:: eine Ansicht einer ersten Ausgestaltung einer erfindungsgemäßen Vorrichtung, mit einer seitlich in einen Schachtofen einführbaren Meßlanze in einer ersten Meßstellung zum Abtasten der Beschickungscharakteristik in dem äußeren Bereich des Schachtofens;
- Fig.2:: eine Ansicht der Vorrichtung nach Fig. 1, bei der die Meßlanze eine zweite Meßstellung zum Abtasten der Beschickungscharakteristik in dem inneren Bereich des Schachtofens einnimmt;
- Fig.3:: eine seitlich in den Hochofen einführbare Meßlanze beim Durchführen durch die Hochofenwand (a) und eine vorteilhafte Ausgestaltung der Meßlanze hierzu (b und c);
- Fig.4:: analoge Darstellungen zu Fig. 3, wobei die Meßlanze in ihrer Meßstellung im Inneren des Hochofens angeordnet ist;
- Fig.5:: eine schematische Darstellung einer Steuerung für die Beschickungsvorrichtung mit einer erfindungsgemäßen Vorrichtung;
- Fig.6:: eine aus dem Stand der Technik bekannte Messlanze;
- Fig.7-Fig.11:: verschiedene Ausgestaltungen der Sensormittel;
- Fig.12:: einen vergrößerten Ausschnitt aus Fig.11.

In Fig. 1 und Fig. 2 zeigen einen Schnitt durch den Beschickungsbereich eines Hochofens 2, d.h. den Bereich zwischen der Beschickungssäule 4 und der Beschickungsvorrichtung, von der nur die winkelverstellbare Drehschurre 6 dargestellt ist. Das Beschickungsmaterial 8 gelangt über einen nicht dargestellten Bunker auf die Drehschurre 6 und wird von dieser über die Beschickungsoberfläche 10 verteilt. Hierzu rotiert die Drehschurre 6 um die vertikale Achse 0 des Hochofens 2 wobei der Winkel α zwischen der Drehschurre 6 und der vertikalen Achse 0 derart variiert werden kann, daß eine optimale Verteilung über die gesamte Beschickungsoberfläche 10 erfolgt.

Um den Aufbau der Beschickungssäule 4 gezielt steuern zu können, muß man die Beschickungscharakteristik (das heißt die Fallkurven) der Beschickungsvorrichtung für das jeweilige Beschickungsgut in Abhängigkeit von dem Einstellwinkel α der Drehschurre 6 kennen. Zum Erfassen dieser Beschickungscharakteristik ist eine Meßlanze 12 oberhalb des Möllers seitlich in dem Hochofen 2 angeordnet, die beim Beschickungsvorgang dem aus der Drehschurre 6 herausfallenden Beschickungsmaterial 8 ausgesetzt ist. Diese Meßlanze 12 wird folglich bei jeder Umdrehung der Drehschurre 6 von dem herunterfallenden Materialstrahl 8 überstrichen.

In ihrem dem herunterfallenden Beschickungsmaterial 8 ausgesetzten Bereich weist die Meßlanze 12 einen Impaktsensor 14 auf, der beim Darüberstreichen des Beschickungsmaterials 8 die Position des Aufpralls der auftreffenden Beschickungsmaterialteilen auf der Meßlanze 12 ermittelt. Anhand der ermittelten Auftreffpositionen kann bei Kenntnis der genauen Position der Meßlanze 12 innerhalb des Hochofens 2, die Fallkurve für die jeweilige Winkeleinstellung der Drehschurre 6 errechnet werden, indem z.B. die Position der größten Dichte (Schwerpunkt) des Materialstrahls 8 berechnet wird. Man erhält somit Kenntnis davon, welcher Bereich der Beschickungsoberfläche 10 bei einem bestimmten Einstellwinkel α beschickt wird.

Es ist anzumerken, daß die Meßlanze 12 an ihrem hinteren Ende fest an der Hochofenwand montiert sein kann, wobei lediglich Versorgungsleitungen für den Impaktsensor 14 und eine vorgesehene Kühleinrichtung durch die Hochofenwand herausgeführt sind. In einer vorteilhaften Ausgestaltung ist die Meßlanze 12 jedoch vorteilhaft von außen radial in den Hochofen 2 einführbar, wobei das hintere Ende der Meßlanze 12 aus dem Hochofen 2 herausragt. Hierzu ist die Meßlanze 12 z.B. an ihrem hinteren Ende an einem Wagen 16 montiert, der auf einer außerhalb des Hochofens 2 an dessen Traggerüst montierten Schiene 18 verläuft. Die Durchführung durch die Ofenwand erfolgt dabei durch eine Abdichtvorrichtung 20, z.B. eine an sich bekannte Stopfbuchse.

Diese Ausführung erlaubt ein Herausziehen der Meßlanze 12 aus dem Hochofen 2 und ermöglicht somit einen leichten Zugang zu dem Impaktsensor 14, z.B. um diesen bei Beschädigung auszuwechseln. Zudem kann bei dieser Ausführung ein Impaktsensor 14 zum Einsatz kommen, dessen Längsausdehnung nur unwesentlich größer ist als die Ausdehnung des Materialstrahls 8. Bei einer feststehenden Meßlanze 12 muß sich der aktive Bereich des Impaktsensors 14 im wesentlichen über den gesamten Radius des Hochofens 2 erstrecken um bei verschiedenen Einstellwinkeln α der Drehschurre 6 dem herunterfallenden Beschickungsmaterial 8 ausgesetzt zu sein. Eine verschiebbare Meßlanze 12 kann hingegen für verschiedene Einstellwinkel α verschiedene Positionen in dem Hochofen 2 einnehmen, so daß der aktive Bereich des Impaktsensors 14 dem Beschickungsmaterial 8 ausgesetzt ist. So kann die Meßlanze 12 bei einem großem Einstellwinkel α eine etwas zurückgezogene Position bezüglich der Hochofenachse einnehmen (Fig. 1), während sie bei einem kleinen Einstellwinkel α in ihre vorgeschobene Endposition gefahren wird (Fig. 2). Es bleibt anzumerken, daß in diesem Fall an der Meßlanze 12, bzw. an dem Wagen 18 vorteilhaft ein Positionsgeber (nicht dargestellt) vorgesehen ist, der die genaue Position der Meßlanze 12 angibt.

Um Kosten zu sparen ist zweckmäßig mindestens eine zweite Meßfunktion in der Meßlanze 12 untergebracht. In der dargestellten Ausführung der Meßlanze 12 handelt es sich hierbei um eine Radarsonde 22 zum Abtasten der Beschickungsoberfläche 10, das in die Lanzenspitze 23 integriert ist. In alternativen Ausgestaltungen kann aber auch eine Temperaturfühler und/oder eine Gassonde in die Meßlanze 12 integriert werden.

Fig. 3.a. zeigt eine seitlich in den Hochofen 2 einführbare Meßlanze 12 beim Durchführen durch die Hochofenwand und eine vorteilhafte Ausgestaltung der Meßlanze 12 hierzu (b und c). Der Impaktsensor 14 ist bei der dargestellten Meßlanze 12 in einem abgeflachten Bereich 24 an der Oberseite der Lanze 12 montiert. Damit sich auf dem Impaktsensor 14 kein Beschickungsmaterial 8 ansammelt, ist der abgeflachte Bereich 24 der Meßlanze 12 dabei nicht horizontal angeordnet, sondern weist eine Neigung von z.B. 45° bezüglich der Horizontalen auf (siehe Querschnitt der Meßlanze 12 in c). Der Impaktsensor 14 ist trotz dieser Neigung dem aus der Drehschurre 6 herunterfallenden Beschickungsmaterial 8 ausgesetzt, dieses kann sich jedoch nicht mehr auf dem Sensor ansammeln.

Wegen des unterschiedlichen Querschnitts der Meßlanze 12 in dem abgeflachten Bereich 24 gegenüber den restlichen Bereichen mit z.B. kreisrundem oder ovalen Querschnitt, ergeben sich Probleme beim Durchführen des abgeflachten Bereichs 24 der Meßlanze 12 durch die Hochofenwand. In der Tat ist die Dichtfunktion der Stopfbuchse 16 beim Durchführen des abgeflachten Bereiches 24 nicht mehr gewährleistet. Aus diesem Grund ist bevorzugt eine axial auf der Meßlanze 12 verschiebbare Abdichthülse 26 vorgesehen, die einen der Meßlanze 12 entsprechenden Querschnitt aufweist und die die Meßlanze 12 auf einer bestimmten Länge eng umschließt, wobei der Spalt zwischen der Meßlanze 12 und der Abdichthülse 26 mittels einer geeigneten Dichtung 27 nach außen hin abgedichtet ist. Die Abdichthülse 26 ist mittels eines Antriebs 28, z.B. eines zwischen Wagen 18 und Abdichthülse 26 angebrachten Hydraulikzylinders, in Längsrichtung der Meßlanze 12 verschiebbar, wobei die Abdichthülse 26 in einer ersten Endstellung den abgeflachten Bereich 24 mit dem darin montierten Impaktsensor 14 derart abdeckt, daß die Meßlanze 12 in Längsrichtung einen gleichbleibenden Querschnitt aufweist. Die Lanzenspitze 23 weist hierzu bis zu dem abgeflachten Bereich 24 bevorzugt einen äußeren Querschnitt auf, der mit dem äußeren Querschnitt der Abdichthülse 26 identisch ist, während der restliche Teil der Meßlanze 12 einen Querschnitt aufweist, der abgesehen von der Abflachung in dem Bereich 24, in etwa dem inneren Querschnitt der Abdichthülse 26 entspricht. An dem Übergang zwischen der Lanzenspitze 23 und dem Zentralteil der Lanze weist die Lanze folglich einen radialen Absatz 30 auf, an dem die Abdichthülse 26 in ihrer ersten Endstellung derart anliegt, daß die Meßlanze 12 hier einen gleichbleibenden Querschnitt aufweist. Während des Durchführens der Meßlanze 12 durch die an diesen äußeren Querschnitt angepaßten Stopfbuchse 16 ist die Dichtheit der Vorrichtung folglich gewährleistet. Es ist anzumerken, daß die Länge der Abdichthülse 26 derart gewählt ist, daß sie auch in der Endstellung der Meßlanze 12 im Inneren des Hochofens 2 die Dichtheit zwischen der Stopfbuchse 16 und der Meßlanze 12 aufrecht erhält.

Nach dem Einführen der Meßlanze 12 durch die Stopfbuchse 16 wird die Abdichthülse 26 durch den Antrieb 28 aus ihrer ersten Endstellung in eine zweite Endstellung verschoben, in der der abgeflachte Bereich 24 der Meßlanze 12 freigegeben wird (siehe Fig. 4). Der Impaktsensor 14 ist folglich dem aus der Drehschurre 6 herunterfallenden Beschickungsmaterial 8 ausgesetzt und die Ermittlung der Fallkurven kann erfolgen. Es bleibt zu erwähnen, daß die Abdichthülse 26 auch als Schutzhülse für den lmpaktsensor 14 einsetzbar ist. Soll etwa während einer gewissen Zeit keine Aufnahme der Fallkurven erfolgen, so kann die Abdichthülse 26 in ihre erste Endstellung verschoben werden, so daß der Impaktsensor 14 vor dem herunterfallenden Beschickungsmaterial 8 geschützt ist.

Bei dem Impaktsensor 14 handelt sich vorzugsweise um einen ortsauflösenden Sensor mit mehreren getrennten aktiven Bereichen 30 (Fig. 5) entlang des Meßbereichs der Meßlanze 12

In Fig. 5 ist schematisch eine Steuerung für eine Beschickungsvorrichtung mit einer erfindungsgemäßen Meßlanze 12 dargestellt. Die einzelnen aktiven Bereiche 30 des Impaktsensors 14 werden über eine Signalanpassungselektronik 32 mit einem Rechner 34 verbunden. Beim Auftreffen eines Beschickungsmaterialteiles auf den Sensor 14 werden die aktiven Bereiche 30 an dem Auftreffort aktiviert und erzeugen hierdurch ein elektrisches Signal. Diese elektrische Signale werden an den Rechner 34 weitergeleitet, in dem die Auswertung der Meßwerte erfolgt. Der Rechner 34 berechnet aus den Signalen der aktivierten Sensorbereiche 30 und der Stellung der Meßlanze 12 (Positionssignal durch Positionsgeber) die Fallkurve des Beschickungsmaterials 8, indem er zum Beispiel die Position der größten Dichte (Schwerpunkt) des Materialstrahls 8 berechnet, und vergleicht diese mit einem gespeicherten Sollwert für den momentanen Einstellwinkel α. Bei Abweichungen des Meßwerts von dem Sollwert, z.B. infolge von Abnutzung der Gleitflächen in der Drehschurre 6, d.h. wenn der mit dem momentanen Einstellwinkel α anvisierte Bereich der Beschickungsoberfläche 10 nicht mehr chargiert wird, errechnet der Computer einen Korrekturwert für die Winkeleinstellung der Drehschurre 6, der dann über eine Datenschnittstelle an die Steuerung 36 für die Winkeleinstellung der Drehschurre 6 weitergeleitet wird.

Derartige Messungen erfolgen nun für die verschiedenen Einstellwinkel α während eines vollständigen Zykluses der Ofenbeschickung. Die gemessenen Veränderungen und die errechneten Korrekturwerte können dann in den Tabellen und/oder mathematischen Modellen, anhand derer die Beschickungsvorrichtung gesteuert wird, berücksichtigt werden. Die geänderten Einstellwinkel α' können anschließend bei einem der folgenden Durchläufe kontrolliert werden. Diese geänderten Werte werden dabei vorteilhaft sowohl durch eine erneute Ermittlung der Fallkurven als auch durch Abtasten der Beschickungsoberfläche 10 mit der Radarsonde 22 kontrolliert.

In der Fig.6 ist eine Meßlanze 12 dargestellt, wie sie aus dem Stand der Technik, der JP-A-61 177304, bekannt ist. Diese Lanze weist mehrere in Längsrichtung der Lanze 12 hintereinander angeordnete Vorrichtungen 50 zum Erzeugen einer Druckänderung in einem Fluid (sogenannte Fluidzellen) auf, sowie Detektoren zum Erfassen der jeweiligen Druckänderungen. Hierzu umfaßt die Meßlanze 12 mehrere Gasleitungen 52, die sich durch die Meßlanze 12 erstrecken und die jeweils an ihrem ersten Ende eine Öffnung 54 in der Mantelfläche 56 der Meßlanze 12 ausbildet und an ihrem zweiten Ende 58 an eine (nicht dargestellte) Gaszufuhr angeschlossen sind. Im Betrieb werden die Gasleitungen 52 kontinuierlich mit Druckgas beaufschlagt, so daß an den jeweiligen Öffnungen 54 ein Gasstrom aus der Meßlanze 12 austritt. Fällt ein Beschickungsgutteil auf eine der Öffnungen 54, so wird diese kurzzeitig zumindest teilweise verschlossen und der aus entsprechenden Öffnung 54 austretende Gasstrom folglich zumindest stark gestört. Hierdurch kommt es zu einem kurzzeitigen Anstieg des statischen Drucks in der Gaszufuhr, die von einem (nicht dargestellten) Detektor erfaßt wird. Der Detektor umfaßt dabei beispielsweise ein Druckmeßgerät, das am hinteren Ende der Meßlanze 12 in der jeweiligen Gasleitung 50 angeordnet ist um an dieser Stelle den statischen Druck in der jeweiligen Gaszufuhr zu messen.

Im Gegensatz zu dem offenen System des Standes der Technik , bei dem ein Gas in den Schachtofen strömt, umfassen die Sensormittel bei dem Gegenstand der vorliegenden Patentanmeldung ein geschlossenes System. Verschiedene solcher Ausgestaltungen sind in den Figuren 7 bis 12 dargestellt.

In der Ausgestaltung von Fig.7 weist jede Fluidzelle eine Druckkammer 60 mit einer zumindest teilweise elastischen Wandung 62 auf. Die teilweise elastische Wandung 62 ist dabei derart zu der Mantelfläche der Meßlanze 12 hin gewandt oder einstückig in die Mantelfläche der Meßlanze 12 integriert, daß sie während des Beobachtungsvorgangs dem Beschickungsgut unmittelbar ausgesetzt ist. Über eine Gaszufuhr 63 mit Gaspumpe 64 wird die Druckkammer 60 mit einem Gas beaufschlagt

Ein auf die teilweise elastische Wandung 62 auftreffendes Beschickungsgutteil (schematisch durch den Keil 65 dargestellt) verformt die Wandung 62 kurzzeitig in Richtung der Druckkammer 60, wodurch sich eine Reduzierung des Kammervolumens ergibt. Diese Reduzierung des Kammervolumens läßt ihrerseits den Gasdruck in der Kammer 60 kurzfristig ansteigen und der resultierende Druckstoß wird von dem Detektor 66 erkannt. Unmittelbar nach dem Aufprall nimmt die teilweise elastische Wandung 62 ihre ursprüngliche Form unter dem Einfluß der elastischen Rückstellkraft wieder ein.

Es ist anzumerken, daß die Form und die Größe der Druckkammer 60 bzw. der teilweise elastischen Wandung 62 an das jeweils gewünschte Ortsauflösungsvermögen angepaßt werden.

Bei der Ausgestaltung der Fig.8 ist die Druckkammer als Strömungskanal 68 ausgebildet. Hierzu weist sie mindestens eine Auslaßöffnung 70 für das Gas auf, so daß das Gas von der Gaszufuhr 63 durch den Strömungskanal 68 zu der Auslaßöffnung 70 strömt. Beim Auftreffen eines Beschickungsgutteiles 65 auf die teilweise elastische Wandung 62 verkleinert sich bei dieser Ausgestaltung der Querschnitt des Strömungskanals 68. Hierdurch steigt der Strömungswiderstand des Strömungskanals 68 kurzzeitig und es zu einem Anstieg des statischen Drucks in der Gaszufuhr 63.

Die Auslaßöffnungen 70 für das Gas sind vorzugsweise im Inneren der Meßlanze 12 angeordnet. Auf diese Weise kann die Öffnung nicht durch Materialteile verstopfen. Das ausströmende Gas wird dann beispielsweise über einen (nicht dargestellten) Rücklaufkanal zu dem hinteren Ende der Meßlanze 12 gefördert und kann hier wiederverwendet werden. Es ist anzumerken, daß das Fluid gegebenenfalls auch als Kühlmittel für die Fluidzelle 50 verwendet werden kann.

In der Druckkammer der Fluidzelle 50 ist vorteilhaft ein in Richtung des Aufpralls der Beschickungsgutteile verschiebbarer Kolben 72 angeordnet, der den Strömungskanal 68 auf der der teilweise elastischen Wandung 62 zugewandten Seite begrenzt (siehe Fig.9). Der Kolben 72 "schwebt" im Betrieb auf dem Gasstrom durch den Strömungskanal 68 und wird bei einem Impakt eines Beschickungsgutteiles 66 durch die teilweise elastische Wand in Richtung des Strömungskanals 68 beschleunigt um diesen zu verengen.

Zur Vermeidung einer ungewollten Auslösung der Fluidzelle 50 durch Vibrationen der Meßlanze 12 kann der Kolben 72 durch ein elastisches Mittel, z.B. eine Spiralfeder 74 gegen die teilweise elastische Wandung 62 leicht vorgespannt wird. Eine solche Ausgestaltung ist in Fig.10 dargestellt.

Ein besonders gutes Ansprechverhalten der Fluidzelle 50 läßt sich mit der Ausgestaltung der Fig.11 erreichen. Bei dieser Variante sind die Auslaßöffnungen 70 derart im oberen Bereich der Druckkammer 60 positioniert (siehe auch Fig.12), daß sie beim Verfahren des Kolbens 72 durch diesen vollständig verschlossen werden. Beim Auftreffen eines Materialteiles 65 auf die entsprechende Fluidzelle 50 wird das Ausströmen von Gas aus der Druckkammer 60 hierdurch vollständig unterbunden und der gemessene Druckanstieg wird maximal.

Aus Fig.11 ist weiterhin eine mögliche Herstellungsmethode der Druckkammer bzw. des Strömungskanals ersichtlich. Dabei wird in eine im Inneren der Meßlanze 12 in radialer Richtung bis knapp unterhalb der Mantelfläche verlaufende Aussparung 76 ein Einsatz 78 montiert, der den Druckraum 60 bzw. den Strömungskanal 68 radial nach Innen begrenzt. Die radiale Position des Einsatzes 78 ist dabei vorzugsweise einstellbar, so daß das Volumen der Druckkammer bzw. der Querschnitt des Strömungskanals auf den benötigten Wert einstellbar ist.

Der Einsatz 78 ist überdies bevorzugt derart ausgeführt, daß außen an dem Einsatz 78 Gasführungskanäle 80 ausgebildet werden, über die das aus den Auslaßöffnungen 70 ausströmende Gas in das Innere des Meßlanze zu dem nicht dargestellten Rückführungskanal geleitet werden.

Es ist anzumerken, daß bei den in den Figuren 7 bis 12 dargestellten Fluidzellen, der Detektor 66 und die Gaspumpe 64 im allgemeinen außerhalb der Meßlanze angeordnet sind, wobei sich ihre jeweilige Gaszuführungsleitung 63 durch die Meßlanze 12 bis zu deren hinterem Ende erstreckt.

## Patentansprüche

1. Vorrichtung zum direkten Beobachten des Beschickungsvorgangs im Innern eines Schachtofens (2) während dessen Betriebs, insbesondere eines Hochofens, mit einer Messlanze, die derart oberhalb der Beschickungssäule (4) in dem Schachtofen (2) angeordnet ist, dass sie beim Beschickungsvorgang dem aus einer Beschickungsvorrichtung (6) herausfallendem Beschickungsgut (8) ausgesetzt ist, und mit Sensormitteln (14) welche die Position des herabfallenden Beschickungsguts (8) relativ zur Messlanze (12) erfassen, **dadurch gekennzeichnet dass**
die Sensormittel (14) mehrere in Längsrichtung der Messlanze (12) hintereinander angeordnete Kammern umfassen, wobei jede Kammer eine zumindest teilweise elastischen Wandung (62) aufweist, die während des Beobachtungsvorgangs dem Beschickungsgut (8) unmittelbar ausgesetzt ist und sich beim Auftreffen eines Beschickungsgutteils verformt.

2. Vorrichtung nach Anspruch 1, **dadurch gekennzeichnet, dass** die teilweise elastische Wandung einstückig in eine Mantelfläche der Messlanze integriert ist.

3. Vorrichtung nach einem der Ansprüche 1 oder 2, **dadurch gekennzeichnet, dass** jede Kammer mit einem Fluid beaufschlagbar ist, und dass jeder Kammer ein Detektor (66) zum Erfassen der durch die Verformung der elastischen Wandung hervorgerufene Änderung des Fluiddrucks in der jeweiligen Kammer (50) zugeordnet ist.

4. Vorrichtung nach Anspruch 3, **dadurch gekennzeichnet, dass** die Kammer (60) mindestens eine Auslassöffnung (70) für das Fluid derart aufweist, dass das Fluid von der Fluidzufuhr (63, 64) durch die Kammer (60) zu der Auslassöffnung (70) strömt und hierdurch ein Strömungskanal (78) ausgebildet wird, wobei die Verformung der teilweise elastische Wandung (62) beim Auftreffen eines Beschickungsgutteiles (65) den Querschnitt des Strömungskanals (78) verkleinert.

5. Vorrichtung nach einem der Ansprüche 1 bis 4, **gekennzeichnet durch** einen in der Kammer (70) angeordneten, radial verschiebbaren Kolben (72), wobei der Kolben bei einer Verformung der elastischen Wandung **durch** ein auftreffendes Beschickungsgutteil im wesentlichen radial verschoben wird.

6. Vorrichtung nach Anspruch 5, **dadurch gekennzeichnet, dass** der Kolben mittels eines elastischen Mittels gegen die teilweise elastische Wandung vorgespannt wird.

7. Vorrichtung nach einem der Ansprüche 5 oder 6, **dadurch gekennzeichnet, dass** der Kolben einen Strömungskanal (78) derart begrenzt, dass eine durch das Auftreffen eines Beschickungsgutteiles erzeugte Verschiebung des Kolbens den Querschnitt des Strömungskanals verkleinert.

8. Vorrichtung nach einem der vorhergehenden Ansprüche, **gekennzeichnet durch** eine Schutzhülse (26), die die Meßlanze (12) auf einer bestimmten Länge umgibt und die mittels eines Antriebs (28) in Längsrichtung der Meßlanze (12) zwischen einer Schutzstellung und einer Arbeitsstellung verschiebbar ist, wobei die Schutzhülse (26) die Sensormittel (14) in der Schutzstellung überdeckt und in der Arbeitsstellung freigibt.

9. Vorrichtung nach Anspruch 8, **dadurch gekennzeichnet, daß** die Schutzhülse (26) als Abdichthülse ausgebildet ist, wobei der äußere Querschnitt der Abdichthülse an die Abdichtvorrichtung (16) angepaßt ist und wobei zwischen der Abdichthülse (26) und der Meßlanze (12) ein Dichtelement (27) angeordnet ist.

10. Vorrichtung nach einem der vorhergehenden Ansprüche, **dadurch gekennzeichnet, daß** die Meßlanze (12) zusätzlich als Gassonde ausgebildet ist.

11. Vorrichtung nach einem der vorhergehenden Ansprüche, **dadurch gekennzeichnet, daß** die Meßlanze (12) zusätzlich als Temperatursonde ausgebildet ist.

12. Vorrichtung nach einem der vorhergehenden Ansprüche, **dadurch gekennzeichnet, daß** die Meßlanze (12) zusätzlich mindestens ein Meßelement (22) zum Abtasten des Schüttprofils (10) im Schachtofen (2) umfaßt.

13. Vorrichtung nach einem der vorhergehenden Ansprüche, **dadurch gekennzeichnet, dass** die Messlanze (12) durch eine seitliche Abdichtvorrichtung (16) in der Schachtofenwand in den Schachtofen (2) einfahrbar ist.

## Claims

1. A device for direct observation of the charging process inside a shaft furnace (2) during operation, specially a high furnace, with a measuring lance, which is arranged above the charging column (4) in the shaft furnace (2), in such a manner that said lance is exposed to the batch material (8) falling from a charging device (6) during the charging process, and with sensing means (14) for monitoring the position of the falling batch material (8) with respect to the measuring lance (12); **characterised in that**
the sensing means (14) comprise several chambers arranged in series along the measuring lance (12), each chamber comprising a wall (62) which is at least partially flexible, which during the observation process is directly exposed to the batch material (8) and deforms upon the impact of a piece of batch material.

2. A device according to claim 1, **characterized in that** the partially flexible wall is integrated as a single piece in an outer surface of the measuring lance.

3. A device according to one of claims 1 or 2, **characterized in that** each chamber can be filled with a liquid and that a sensor (66) for detecting a modification of the fluid pressure caused by the deformation of the flexible wall inside the corresponding chamber (50) is associated with each chamber.

4. A device according to claim 3, **characterized in that** the chamber (60) comprises at least one discharge opening (70) for the fluid, so that said fluid may flow from the supply conduit (63, 64) through the chamber (60) towards the discharge opening (70) whereby a flow channel (75) is formed, the deformation of the partially flexible wall (62) reducing the cross-section of the flow channel (78) upon an impact of a piece of batch material (65).

5. A device according to one of the claims 1 to 4, **characterized by** a radially movable piston (72) arranged in the chamber (70), said piston being moved mainly radially in case of a deformation of the flexible wall upon the impact of a piece of batch material.

6. A device according to claim 5, **characterized in that** the piston is biased by means of an elastic member against the partially flexible wall.

7. A device according to one of the claims 5 or 6, **characterized in that** the piston delimits a flow channel (78) in such a way that the cross-section of the flow channel is reduced whenever the piston is moved upon the impact of a piece of batch material.

8. A device according to one of the previous claims, **characterized by** a protective sleeve (26) surrounding the measuring lance (12) over a given length and which is mobile by means of a drive system (28) along the measuring lance (12) between a protective position and a working position, whereas the protective sleeve (26) covers the detection means (14) in protective position and releases it in working position.

9. A device according to claim 8, **characterized in that** the protective sleeve (26) acts as a sealing sleeve, the external cross-section of the sealing sleeve being adapted to the sealing device (16) and a sealing element (27) being provided between the sealing sleeve (26) and the measuring lance (12).

10. A device according to one of the previous claims, **characterized in that** the measuring lance (12) is further configured as a gas probe.

11. A device according to any of the previous claims, **characterized in that** the measuring lance (12) is further configured as a temperature probe.

12. A device according to one of the previous claims, **characterized in that** the measuring lance (12) moreover comprises at least one measuring element (22) for determining the delivery profile (10) in the shaft furnace (2).

13. A device according to one of the previous claims, **characterized in that** the measuring lance (12) can be inserted into the shaft furnace through a lateral sealing device (16) in the wall of the shaft furnace (2).

## Revendications

1. Dispositif d'observation directe du processus de chargement à l'intérieur d'un four à cuve (2) en service, en particulier un haut fourneau, avec une sonde de mesure disposée de telle manière au-dessus de la colonne de chargement (4) dans le four à cuve (2), que ladite sonde est exposée au matériau de charge (8) tombant d'un dispositif de chargement (6) pendant le processus de chargement et avec des moyens de détection (14) pour surveiller la position du matériau de charge (8) tombant par rapport à la sonde de mesure (12), **caractérisé en ce que**
les moyens de détection (14) comprennent plusieurs chambres disposées l'une derrière l'autre le long de la sonde de mesure (12), chaque chambre comprenant une paroi (62) au moins partiellement élastique qui pendant le processus d'observation est directement exposée au matériau de charge (8) et qui se déforme sous l'impact d'une pièce du matériau de charge.

2. Dispositif selon la revendication 1, **caractérisé en ce que** la paroi partiellement élastique est intégrée d'une seule pièce dans la surface extérieure de la sonde de mesure.

3. Dispositif selon l'une des revendications 1 ou 2, **caractérisé en ce que** chaque chambre peut être remplie d'un liquide et qu'à chaque chambre un capteur (66) permettant de détecter une modification de la pression du fluide provoquée par la déformation de la paroi élastique à l'intérieur de la chambre correspondante (50) est associé.

4. Dispositif selon la revendication 3, **caractérisé en ce que** la chambre (60) comprend au moins une ouverture de refoulement (70) pour le fluide, de sorte que le fluide peut s'écouler de la conduite d'arrivée (63, 64) à travers la chambre (60) pour atteindre l'ouverture de refoulement (70), un canal d'écoulement (75) étant ainsi formé et la déformation de la paroi partiellement élastique (62) sous l'impact d'une pièce de matériau de charge (65) réduisant la section du canal d'écoulement (78).

5. Dispositif selon l'une des revendications 1 à 4, **caractérisé par** un piston (72) mobile dans l'axe radial, aménagé dans la chambre (70), ledit piston se déplaçant principalement dans l'axe radial à la suite d'une déformation de la paroi flexible sous l'impact d'une pièce de matériau de charge.

6. Dispositif selon la revendication 5, **caractérisé en ce que** le piston est précontraint au moyen d'un organe élastique contre la paroi partiellement élastique.

7. Dispositif selon l'une des revendications 5 ou 6, **caractérisé en ce que** le piston délimite un canal d'écoulement (78) de telle manière que la section du canal d'écoulement est réduite à chaque fois que le piston se déplace sous l'impact d'une pièce de matériau de charge.

8. Dispositif selon l'une des revendications précédentes, **caractérisé par** une douille de protection (26) entourant la tige de mesure (12) sur une longueur donnée et qui se déplace grâce à un système d'entraînement (28) le long de la tige de mesure (12) entre une position de protection et une position de travail, la douille de protection (26) recouvrant le moyen de détection (14) en position de protection et libérant le moyen de détection en position de travail.

9. Dispositif selon revendication 8, **caractérisé en ce que** la douille de protection (26) sert de douille d'étanchéité, la section externe de la douille d'étanchéité étant adaptée au dispositif d'étanchéité (16) et un élément d'étanchéité (27) étant arrangé entre la douille d'étanchéité (26) et la sonde de mesure (12).

10. Dispositif selon l'un des revendications précédentes, **caractérisé en ce que** la sonde de mesure (12) est en outre configurée en tant que sonde de gaz.

11. Dispositif selon l'une des revendications précédentes, **caractérisé en ce que** la sonde de mesure (12) est en outre configurée en tant que sonde de température.

12. Dispositif selon l'une des revendications précédentes, **caractérisé en ce que** la sonde de mesure (12) comprend en outre au moins un élément de mesure (22) pour déterminer le profil de déversement (10) dans le four à cuve (2).

13. Dispositif selon l'une des revendications précédentes, **caractérisé en ce que** la sonde de mesure (12) peut être introduite dans le four à cuve à travers un dispositif d'étanchéité latéral (16) dans la paroi du four à cuve (2).
